# EUROPÄISCHE PATENTSCHRIFT

(11) **EP 0 800 239 B1**
(45) Veröffentlichungstag und Bekanntmachung des Hinweises auf die Patenterteilung: **05.09.2001**
(21) Anmeldenummer: 97105317.8
(22) Anmeldetag: 28.03.1997
(51) Int. Cl.: H01R 13/73, H01R 13/58

(54) **Mehrpolige Anschlussklemme zur ortsfesten Befestigung an einer Gehäusewandung für elektrische Geräte**
Multipolar terminal block to be fixedly mounted on the base wall of electrical apparatus
Bloc de connexion multipolaire pour le montage fixe sur les parois de boîtiers d'appareils électriques

(30) Priorität: 01.04.1996 DE 19613748
(43) Veröffentlichungstag der Anmeldung: 08.10.1997
(73) Patentinhaber: Taller GmbH, D-76337 Waldbronn (DE)
(72) Erfinder: Taller, Michael, 76337 Waldbronn (DE); Waible, Thomas, 76337 Waldbronn (DE)
(74) Vertreter: Pietruk, Claus Peter, Dipl.-Phys.

(56) Entgegenhaltungen:
- DE-U- 8 806 765
- FR-A- 2 432 779
- GB-A- 2 166 302
- US-A- 4 611 879
- US-A- 4 763 313

## Beschreibung

Die vorliegende Erfindung betrifft eine mehrpolige Anschlußklemmleiste zur ortsfesten Befestigung an einer Gehäusewandung eines elektrischen Gerätes nach dem Oberbegriff des Anspruchs 1.

Die meisten heutigen Elektrogeräte haben innerhalb ihres Gerätegehäuses zwei-, drei- oder fünfpolige Netzanschlußklemmen, in denen das in das Gerätegehäuse hineingeführte Netzkabel mit der vom Gerätegehäuse umgebenen elektrischen Baugruppe polweise verbunden ist. Diese elektrische Baugruppe ist z.B. bei einem Staubsauger der Motor. Bei komplizierteren Geräten, wie Waschmaschinen, Geschirrspülgeräte u.s.w., werden anstelle der Netzanschlußklemmen sogenannte Netzanschlußklemmleisten verwendet. Eine Klemmleiste stellt pro Pol in der Regel mehrere gleichartige Anschlußmöglichkeiten zur Verfügung. Bei einer Waschmaschine werden zumindest an einem Pol der Netzanschlußklemmleiste u.a. der Hauptmotor, der Pumpenmotor, die Heizstäbe und das Netzteil für die Steuerung angeklemmt. DE-U-8806765 offenbart eine vorrichtung mit einem Anschluß block anwelchem Halteblocks mittels Schwalbenschwanz/avt-kuplung angeordnet werden, wobei deren Flachstechzungen in eine Ebene liegen. Ferner wird bei allen netzbetriebenen Elektrogeräten das Netzkabel über eine entsprechende Bohrung, Ausnehmung, Gehäusefuge oder dergleichen in das Gerätegehäuse geführt. Bei Gehäusebohrungen werden im allgemeinen Kabeldurchführungen wie z.B. Dichtungstüllen, Knickschutztüllen oder Würgestopfen verwendet. Ist zusätzlich eine Zugentlastung für das Netzkabel erforderlich, wird diese separat am Netzkabel selbst oder irgendwo am Gerätegehäuse angebracht. Es gibt auch Ausführungen, bei denen in der Netzkabeldurchführung die Zugentlastung integriert ist, z.B. bei den Kabelverschraubungen, die das Netzkabel ringsherum radial klemmen. Wieder andere Netzkabeldurchführungen tragen Zugentlastungsschellen, mit denen das Netzkabel zangenartig festgeklemmt wird.

Bei der Montage bzw. elektrischen Installation der Geräte müssen die Netzkabeldurchführungen, das Netzkabel und die Netzanschlußklemmen oder die Netzanschlußklemmleisten separat gehandhabt werden. Eine Vorkonfektionierung dieser Teile ist nur bedingt möglich.

Der Erfindung liegt daher das Problem zugrunde, ein Bauteil oder eine Baugruppe zu schaffen, das oder die eine Kabelmontage erleichtert und das oder die eine nahezu beliebige variable Anpassung an verschiedene elektrische Geräte ermöglicht.

Das Problem wird mittels einer Aggregation aus einer Anschlußklemmleiste bzw. Anschlußklemme mit einer Kabeldurchführung unter Zuhilfenahme der Merkmale des Hauptanspruchs gelöst. Beide Bauteile werden über ein über eine Schwalbenschwanz- / Schwalbenschwanznut-Kupplungspaar verifiziertes mechanisches Kupplungs- oder Stecksystem zumindest halbstarr miteinander verbunden, womit eine Anschlußklemmleiste entsteht, die über die Kabeldurchführung an der Gehäusewandung befestigt wird. Dabei kann die Kabeldurchführung an der Anschlußklemmleiste bzw. deren Gehäuse oder Träger räumlich so angeordnet und gekuppelt werden, daß an den beiden gekuppelten Bauteilen das Kabel und die verschiedenen Klemm-, Steck- und ggf. Schraubverbindungen montiert werden können. So kann z.B. ein Netzkabel vom Netzstecker bis zu den Klemmen der Klemmenleiste außerhalb des elektrischen Geräts zusammengebaut werden. Zum Einbau und zur Befestigung am Gerät muß nur noch das aus der Anschlußklemmleiste und der Kabeldurchführung bestehende Netzkabelende von außen in das Gehäuse gesteckt und eingerastet werden.

Die Kupplungselemente sind so gestaltet und dimensioniert, daß je nach Gerät und Anwendungsfall einzelne Klemmleisten oder Klemmen mit verschiedenartigen Kabeldurchführungen kombiniert werden können. Ein Kupplungselementpaar besteht aus einem Schwalbenschwanz und einer Schwalbenschwanznut.

Weitere Einzelheiten der Erfindung ergeben sich aus zuvor nicht zitierten Unteransprüchen und der nachfolgenden Beschreibung einer schematisch dargestellten Ausführungsform.
- Figur 1:: Netzkabeldurchführung mit Netzanschlußklemmleiste in Rückansicht, Seitenansicht und Draufsicht,
- Figur 2:: vgl. Fig. 1 ohne Draufsicht,
- Figur 3:: Netzanschlußklemmleiste parallel zur Gehäuserückwand montiert in Vorderansicht und Draufsicht,
- Figur 4:: Netzanschlußklemmleiste senkrecht zur Gehäuserückwand montiert in Seiten-, Unter- und Rückansicht,
- Figur 5:: wie Figur 4 in Seiten-, Rückansicht und Draufsicht und
- Figur 6:: wie Figur 4 in Seitenansicht, Draufsicht und Vorderansicht.

In Figur 1 ist eine Aggregation aus zwei unterschiedlichen Installationselementen dargestellt.

Das erste Installationselement ist eine Netzkabeldurchführung (10) mit Zugentlastung. Die Netzkabeldurchführung (10) wird bekanntlich dafür verwendet, ein in der Regel mehrpoliges Netzkabel (1) in das Innere eines elektrischen Geräts durch dessen Gerätewandung (5) zu führen und dort zu fixieren. Dazu hat es beispielsweise ein annähernd rohrförmiges Kabeldurchführteil (11), das an seinem einen Ende in eine flanschartige Einführtülle (12) übergeht und an seinem anderen Ende eine Zugentlastung (16, 17) trägt. Mit Hilfe der Einführtülle (12) liegt es an der Außenseite der Gehäusewandung (5) an. Am Kabeldurchführteil (11) sind an seiner im wesentlichen zylindrischen Außenkontur mehrere elastische Rastnasen (13) angeordnet. Die Rastnasen (13) stützen sich zur Befestigung der Netzkabeldurchführung (10) an der Innenseite der Gehäusewandung (5) ab.

Am hinteren Bereich des Kabeldurchführteils (11) ist eine Zugentlastungsschelle (16) über ein Filmgelenk schwenkbar befestigt. An der dem Filmgelenk gegenüberliegenden Seite befindet sich in der Zugentlastungsschelle (16) eine Schellenschraube (17), mit der diese unter einem Festklemmen des Netzkabels (1) gegen das Kabeldurchführteil (11) verspannt wird.

Unterhalb der Zugentlastungsschelle (16, 17) ist am Kabeldurchführteil (11) ein Kupplungsblock (20) angeordnet. Der Kupplungsblock (20) hat hier die Form eines Würfels. Er steht in Richtung der Mittellinie des Kabeldurchführteils (11) über dessen hinteres Ende um ca. eine halbe Kantenlänge über. Nach unten kragt der Kupplungsblock (20) gegenüber dem Kabeldurchführteil (11) um ca. eine 2/3-Kantenlänge vor.

Am Kupplungsblock (20) sind beispielsweise zwei schwalbenschwanzförmige Kupplungselemente (24, 25) angeformt. Die Schwalbenschwänze (24, 25) sind an der Front (21) und Unterseite (22) des Kupplungsblocks (20) angeordnet, vgl. Figur 4. Die Längskanten der Schwalbenschwänze (24, 25) verlaufen zueinander und gegenüber der hier dargestellten Gehäusewandung (5) parallel. Die Schwalbenschwänze (24, 25) erstrecken sich über die gesamte jeweilige Seitenlänge des Kupplungsblocks (20). Gegebenenfalls können sie auch kürzer oder unterbrochen sein.

Das zweite Installationselement ist eine Netzanschlußklemmleiste (30) mit einem mehrpoligen Klemmleistengehäuse (31). Letzteres hat drei nebeneinanderliegende, annähernd quaderförmige Kammern (38), in denen jeweils eine Kontaktelementgruppe (50) untergebracht ist.

In Figur 1 ist pro Ansicht nur eine Kontaktelementgruppe (50) dargestellt. Sie ist innerhalb der Netzanschlußklemmleiste (30) ein Verteiler für einen Pol mit mehreren, teilweise verschiedenen Anschlußmöglichkeiten. Dazu beinhaltet die Kontaktelementgruppe (50) drei genormte Flachstecker, deren Steckfahnen (51) aus der Steckfahnenseite (32) des Klemmleistengehäuses (31) hervorstehen. Zwischen den Steckfahnen (51) verschiedener Kontaktelementgruppen liegen Trennstege (39). Ferner weist die Kontaktelementgruppe (50) einen Schraubklemmenanschluß auf, dessen Klemmschraube (53) von der Oberseite (34) des Klemmleistengehäuses (31) zugänglich ist.

Gegenüber den Steckfahnen (51) ist ein Leiter (2) des Netzkabels (1) über eine Crimpverbindung angeschlossen. Eine hierfür notwendige Crimphülse (52) ragt aus der Crimphülsenseite (33) des Klemmleistengehäuses (31) heraus.

Die Netzanschlußklemmleiste (30) weist an ihrer nach oben weisenden Stirnseite (36) zwei sich unter 90° kreuzende Schwalbensschwanznuten (44, 45) auf, von denen die eine parallel zur Steckfahnenseite (32) und die andere parallel zur Bodenseite (35) ausgerichtet ist. Die Schwalbenschwanznuten (44, 45) erstrecken sich hier über die gesamte Stirnseite (36). Selbstverständlich können die Schwalbenschwanznuten (44, 45) beispielsweise vor dem Erreichen der Steckfahnenseite (32) und/oder der Oberseite (34) mit oder ohne Anschlag enden. Auch ist es möglich, im Bereich der Kupplungselemente eine oder mehrere Verrastungen vorzusehen. Die Verrastungen können hierbei lösbar oder unlösbar verrasten.

Die Schwalbenschwanznuten (44, 45) oder die Schwalbenschwänze (24, 25) können auch an der gegenüberliegenden Stirnseite oder an anderen Bereichen des Klemmleistengehäuses (31) vorhanden sein. Gegebenenfalls lassen sich über die Kupplungselemente (24, 25; 44, 45) auch zwei oder mehrere Anschlußklemmleisten miteinander kombinieren.

Die Figuren 2 bis 6 zeigen einige Kupplungsmöglichkeiten zwischen der Netzkabeldurchführung (10) und der Netzanschlußklemmleiste (30), in denen das Netzkabel (1) und die Kontaktelementgruppe (50) nicht dargestellt sind. In den Figuren 2 und 3 ist das Klemmleistengehäuse (31) jeweils mit seiner Stirnseite (36) an der Unterseite (22) des Kupplungsblocks (20) angekuppelt.

Bei Figur 2 steckt die Schwalbenschwanznut (45) auf dem Schwalbenschwanz (25), so daß die Bodenseite (35) des Klemmleistengehäuses (31) zur Gehäusewandung (5) zeigt.

In Figur 3 ist das Klemmleistengehäuse (31) von unten gesehen um 90° im Gegenuhrzeigersinn gegenüber Figur 2 geschwenkt dargestellt. Der Schwalbenschwanz (25) sitzt in der Schwalbenschwanznut (44). Die Crimphülsenseite (33) des Klemmleistengehäuses (31) ist zu der Gehäusewandung (5) orientiert.

Die Figuren 4 bis 6 zeigen Netzanschlußklemmleisten (30), die senkrecht zur Gehäusewandung (5) in das Gehäuseinnere zeigen. Die Trennfuge liegt hier parallel zur Gehäusewandung (5). Die Schwalbenschwanznuten (44, 45) umgreifen jeweils den auf der Frontseite (21) des Kupplungsblocks (20) angeformten Schwalbenschwanz (24).

In Figuren 4 und 6 sitzt jeweils die Schwalbenschwanznut (44) auf dem Schwalbenschwanz (24). Dabei zeigt in Figur 4 die Steckfahnenseite (32) des Klemmleistengehäuses (31) nach unten und in Figur 6 nach oben.

Bei Figur 5 ist das Klemmleistengehäuse (31) mit seiner Schwalbenschwanznut (45) so auf den Schwalbenschwanz (24) geschoben, daß die Bodenseite (35) des Klemmleistengehäuses (31) nach unten zeigt.

Der Vollständigkeit halber sei noch angemerkt, daß die Kabeldurchführung 10 einschließlich der Einführtülle 12 zweiteilig ausgebildet sein können. Beispielsweise bestehen sie aus zwei halbkreisförmigen, insbesondere über ein Filmgelenk miteinander verbundenen Hälften, zwischen denen das Netzkabel eingelegt wird und die dann zusammengeklappt und relativ zueinander fixiert werden.

## Patentansprüche

1. Mehrpolige Anschlußklemmleiste zur ortsfesten Befestigung an einer Gehäusewandung (5) eines elektrischen Geräts, insbesondere eines Haushaltsgeräts, mit Hilfe einer zugentlastenden Kabeldurchführung (10),
wobei die Anschlußklemmleiste (30) und die Kabeldurchführung (10) als separate Teile form- und/oder kraftschlüssig über zueinander komplementäre Kupplungselemente (24, 25; 44, 45) miteinander mechanisch einer Mehrzahl von räumlichen Zuordnungen entsprechend kuppelbar sind, und
wobei ein Kupplungselementpaar (24, 25; 44, 45) aus einer an der Kabeldurchführung (10) und an der Anschlußklemmleiste (30) angeordneten Schwalbenschwanz-(24, 25) / Schwalbenschwanznut- (44, 45) / Kupplungspaarung besteht,
**dadurch gekennzeichnet**,
daß die Anschlußklemmleiste (30) an mindestens einer ihrer Stirnseiten (36) zwei sich kreuzende Schwalbenschwanznuten (44, 45) für eine zumindest halbstarre Verbindung aufweist.

2. Mehrpolige Anschlußklemmleiste nach Anspruch 1,
**dadurch gekennzeichnet**,
daß die als Schwalbenschwanz (24, 25) ausgebildeten Kupplungselemente der Kabeldurchführung (10) unmittelbar an dieser angeformt sind.

3. Mehrpolige Anschlußklemmleiste nach Anspruch 1,
**dadurch gekennzeichnet**,
daß die als Schwalbenschwanz (24, 25) ausgebildeten Kupplungselemente der Kabeldurchführung (10) an einem lösbar an dieser angeordneten Kupplungsblock (20) angeformt sind.

4. Anschlußklemmleiste gemäß einem der Ansprüche 1 bis 3,
**dadurch gekennzeichnet**,
daß sie ein Klemmleistengehäuse (31) aufweist, in dem pro Pol eine Gruppe von Kontaktelementen (51-53) mit mehreren verschiedenen Anschlußmöglichkeiten angeordnet ist.

5. Anschlußklemmleiste nach einem der Ansprüche 1 bis 4,
**dadurch gekennzeichnet**,
daß die Kabeldurchführung (10) zweiteilig, insbesondere klappbar ausgebildet ist.

## Claims

1. Multi-pole terminal strip for the permanent fixing to a housing wall (5) of an electrical apparatus, in particular a domestic appliance, with the aid of a tension-relieving cable bushing (10),
wherein the terminal strip (30) and the cable bushing (10) can be mechanically connected together as separate parts in form and/or force-locking manner via mutually complimentary coupling elements (24, 25; 44, 45) in accordance with a plurality of spatial coordinations and wherein a pair of coupling elements (24, 25; 44, 45) consists of a dovetail-(24, 25) / dovetailed groove-(44, 45) / joint arranged on the cable bushing (10) and on the terminal strip (30),
**characterised**
**in that** the terminal strip (30) on at least one of its front faces (36) has two cross-over dovetailed grooves (44, 45) for at least a semi-rigid connection.

2. Multi-pole terminal strip according to claim 1,
**characterised**
**in that** the coupling elements of the cable bushing (10) constructed as a dovetail (24, 25) are directly moulded to the cable bushing.

3. Multi-pole terminal strip according to claim 2,
**characterised in that** the coupling elements of the cable bushing (10) constructed as a dovetail (24, 25) are moulded to a coupling block (20) releasably arranged on the cable bushing.

4. Terminal strip according to one of the claims 1 to 3,
**characterised**
**in that** it has a clamping strip housing (31) in which per pole is arranged a group of contact elements (51-53) with several different connecting possibilities.

5. Terminal strip according to one of the claims 1 to 4,
**characterised**
**in that** the cable bushing (10) is constructed in two parts, in particular fcldable.

## Revendications

1. Bloc de connexion multipolaire destiné à être fixé à demeure sur la paroi (5) du boîtier d'un appareil électrique, notamment d'un appareil ménager, à l'aide d'un passage de câble (10) réduisant la traction, sachant que le bloc de connexion (30) et le passage de câble (10) peuvent être accouplés mécaniquement, en tant que pièces séparées, par engagement positif et/ou par adhérence, par le biais d'éléments d'accouplement (24, 25 ; 44, 45) complémentaires, selon une multitude d'associations dans l'espace, et qu'une paire d'éléments d'accouplement (24, 25 ; 44, 45) est composée d'une languette en queue d'aronde (24, 25) et d'une rainure en queue d'aronde (44, 45) disposées sur le passage de câble (10) et sur le bloc de connexion (30), **caractérisé en ce que** le bloc de connexion (30) présente sur au moins l'une de ses faces frontales (36) deux rainures en queue d'aronde (44, 45) se croisant pour un assemblage au moins semi-rigide.

2. Bloc de connexion multipolaire selon la revendication 1, **caractérisé en ce que** les éléments d'accouplement du passage de câble (10) qui sont réalisés sous forme de languettes en queue d'aronde (24, 25) sont directement réalisés sur celui-ci.

3. Bloc de connexion multipolaire selon la revendication 1, **caractérisé en ce que** les éléments d'accouplement du passage de câble (10) qui sont réalisés sous forme de languettes en queue d'aronde (24, 25) sont ménagés sur un bloc d'accouplement (20) disposé de façon amovible sur celui-ci.

4. Bloc de connexion selon l'une des revendications 1 à 3, **caractérisé en ce qu**'il présente un boîtier (31) dans lequel sont disposés, par pôle, un groupe d'éléments de contact (51-53) comportant plusieurs possibilités de connexion différentes.

5. Bloc de connexion selon l'une des revendications 1 à 4, **caractérisé en ce que** le passage de câble (10) est réalisé en deux parties, notamment de façon rabattable.
